# EUROPÄISCHE PATENTSCHRIFT

(11) **EP 1 466 850 B1**
(45) Veröffentlichungstag und Bekanntmachung des Hinweises auf die Patenterteilung: **24.08.2011**
(21) Anmeldenummer: 04007422.1
(22) Anmeldetag: 26.03.2004
(51) Int. Cl.: B65H 3/08

(54) **Bogenanleger zum Vereinzeln von Bogen**
Sheet feeder for the separation of sheets
Margeur pour séparer des feuilles

(30) Priorität: 10.04.2003 DE 10316365
(43) Veröffentlichungstag der Anmeldung: 13.10.2004
(73) Patentinhaber: Koenig & Bauer Aktiengesellschaft, 97080 Würzburg (DE)
(72) Erfinder: Nagel, Hartmut, 01640 Coswig (DE); Diem, Guntram, 1210 Wien (AT)

(56) Entgegenhaltungen:
- EP-A- 1 310 443
- DE-A- 2 163 083
- DE-A- 19 511 296
- DE-B- 1 177 652
- DE-U- 9 205 400

## Beschreibung

Die Erfindung betrifft einen Bogenanleger zum Vereinzeln von Bogen mit einem ersten und einem zweiten Bogentrenner, die jeweils einen Trennsauger aufnehmenden Trennsaugerträger und einen Transportsauger aufnehmenden Transportsaugerträger sowie eine zugeordnete Bogentrennerhöhenverstellung aufweisen.

In Bogenanlegern ist üblicherweise ein Trennsauger und Transportsauger aufweisender Bogentrenner vorgesehen. Der Antrieb der Trennsauger und der Transportsauger erfolgt mit Hilfe von Kurvenkoppelgetrieben. Dabei wird einem die Trennsauger aufnehmenden Trennsaugerträger eine zyklische Bewegung zwischen einer oberen und einer unteren Rastposition aufgeprägt. In der unteren Rastposition wird von den Trennsaugern der jeweils oberste Bogen eines Bogenstapels erfasst und durch die nachfolgende Bewegung in die obere Rastposition vereinzelt. In einer Übergabeposition wird der vereinzelte Bogen an die Transportsauger übergeben, die vorzugsweise eine translatorische Bewegung ausführen und den von den Transportsaugern vereinzelten Bogen zur dem Bogenanleger nachgeordneten bogenverarbeitenden Maschine transportieren. Zur Realisierung der Bogentrennung und des Bogentransports sind Blasdüsen vorgesehen. Außerdem ist dem Bogentrenner eine Höhenstelleinrichtung zugeordnet.
Um die Lage der Bogen im Bogenlager hinsichtlich ihrer Vorderkante verändern zu können, ist aus dem DE-Gbm 92 05 400 bekannt, den Transportsaugerträger um eine vertikale Achse zu verschwenken. Dazu ist der Transportsaugerträger an einem eine translatorische Bewegung ausführenden Schlitten mittels eines vertikalen Lagers schwenkbar angeordnet. Am Lager greift ein Rollenhebel an, der mit einer verstellbaren Führungsschiene in Wirkverbindung steht.
Diese Vorrichtung ist nur mit einem hohen Aufwand zu realisieren, wobei die zusätzlichen Massen bei großformatigen und schnelllaufenden Maschinen einen hohen Verschleiß bedingen sowie die Arbeitsorgane zu Schwingungen anregen, die die Zuführgenauigkeit nachteilig beeinflussen.
Die Patentanmeldung EP1 130 443 A2 ist Teil des Stands der Technik im Sinne von Artikel 54(3). Dieses Dokument offenbart einen Bogenanleger, der zwei Bogentrenner aufweist, die jeweils einen Träger, der sowohl einen Trennsauger als auch einen Transportsauger trägt, umfassen. Das Dokument offenbart somit nicht einen ersten und zweiten Bogentrenner, die jeweils einen Trennsauger aufnehmenden Trennsaugerträger und einen Transportsauger aufnehmenden Transportsaugerträger aufweisen. Weiter wird keine zugeordnete Bogentrennerhöhenverstellung aus dieser Druckschrift offenbart.
Bei großformatigen Bogenanlegern ist es bekannt, in der Formatbreite zwei Bogentrenner nebeneinander anzuordnen sowie die Antriebe dieser Bogentrenner mechanisch zu koppeln und als funktionelle Einheit zu betreiben, wobei eine Höhenstelleinrichtung vorgesehen ist, die, initiiert durch eine Stapelabtastung, das Höhenniveau dieser Einheit beeinflusst.

Derartige Bogenanleger haben den Nachteil, dass es aufgrund der starren Kopplung der Bogentrenner nicht möglich ist, die einzelnen Bogentrenner unabhängig voneinander einzustellen. Damit ist eine Anpassung an das Verarbeitungsgut, an die Form des Bogenstapels sowie eine Veränderung der Lage der Bogen bezüglich der Vorderkante nicht möglich, so dass diese Bogenanleger nur beschränkt einsetzbar sind.

Aufgabe der Erfindung ist es, einen gattungsgemäßen Bogenanleger so zu verändern, dass mit einfachen Mitteln eine Veränderung der Lage der Bogen hinsichtlich ihrer Vorderkante möglich ist und die Effektivität sowie die Universalität der nachgeordneten Verarbeitungsmaschine erhöht wird.

Erfindungsgemäße wird die Aufgabe durch einen Bogenanleger nach Anspruch 1 gelöst.

Durch die erfindungsgemäße Lösung ist es möglich, die Bogen im Bogenanleger ohne einen getriebetechnischen Mehraufwand nach der Vorderkante auszurichten sowie die Bogentrenner individuell anzusteuern und damit diese den zur Verarbeitung gelangenden Bogenstapeln anzupassen.

An einem Ausführungsbeispiel wird die Erfindung näher erläutert. In den zugehörigen Zeichnungen zeigen
- Fig. 1:: einen Bogenanleger in der Seitenansicht,
- Fig. 2:: eine Draufsicht auf den Bogenanleger nach Figur 1,
- Fig. 3:: eine Ansicht gem. Figur 2 mit einer Steuer- und Regeleinrichtung,
- Fig. 4:: eine Ansicht des Bogenanlegers gemäß Figur 1 von hinten.

In Fig. 1 ist ein Bogenanleger 1 mit einem aus Bogen 3 bestehenden Bogenstapel 2 und einem nachgeordneten Bändertisch 6 dargestellt. Der Bogenstapel 2 ist auf einer Stapelplatte 11 positioniert, die an Hubmittel 4 angeordnet ist. Die Hubmittel 4 stehen in Wirkverbindung mit einem nicht dargestellten, in einem Gestell 5 des Bogenanlegers 1 positionierten Aufzug.

Im Bogenanleger 1 sind ein erster Bogentrenner 7 und ein zweiter Bogentrenner 8 vorgesehen. Jeder Bogentrenner 7; 8 ist mit Trennsaugern 9 und Transportsaugern 10 versehen, die mit sich in Richtung der Breite der Bogen 3 erstreckendem Trennsaugerträgern 12 und einem gemeinsamen Transportsaugerträger 13 verbunden sind. Die Trennsaugerträger 12 sind jeweils mit dem Abtriebsglied eines nicht dargestellten Kurvenkoppelgetriebes verbunden, die den Trennsaugerträgern 12 und damit den Trennsaugern 9 eine zyklische Bewegung zwischen einer unteren Rastposition, in der die Trennsauger 9 auf den Bogenstapel 2 aufsetzen, und einer oberen Rastposition, die etwa in Fig. 1 dargestellt ist, aufprägt. Dem ersten Bogentrenner 7 ist ein erster Transportsaugerträger 13.1 und dem zweiten Bogentrenner 8 ein zweiter Transportsaugerträger 13.2 zugeordnet. Der erste Transportsaugerträger 13.1 ist mittels eines Drehgelenks 26 mit dem Abtriebsglied eines nicht dargestellten Kurvenkoppelgetriebes des ersten Bogentrenners 7 und der zweite Transportsaugerträger 13.2 mittels eines Drehschubgelenks 27 mit dem Abtriebsglied eines nicht dargestellten Kurvenkoppelgetriebes des zweiten Bogentrenners 8 verbunden. Damit ist der erste Transportsaugerträger 13.1 um eine lotrecht zur Transportrichtung 14 verlaufende Achse schwenkbar und der zweite Transportsaugerträger 13.2 quer zur Transportrichtung 14 verschiebbar sowie um eine lotrecht zur Transportrichtung 14 verlaufende Achse schwenkbar angeordnet. Die Transportsaugerträger 13.1, 13.2 sind an ihren einander zugewandten Enden miteinander starr verbunden und bilden den gemeinsamen Transportsaugerträger 13. Der gemeinsame Transportsaugerträger 13 und damit die Transportsauger 10 werden durch die nicht dargestellten Kurvenkoppelgetriebe zyklisch in die Transportrichtung 14 und entgegengesetzt dazu bewegt.
Dem ersten Bogentrenner 7 ist ein diesen treibenden erster Antrieb 15 und dem zweiten Bogentrenner 8 ein diesen treibenden zweiter Antrieb 16 zugeordnet. Am ersten Bogentrenner 7 ist eine erste Abtasteinrichtung 28 und am zweiten Bogentrenner 8 eine zweite Abtasteinrichtung 29 vorgesehen. Die erste Abtasteinrichtung 28 erfasst die Oberfläche des Bogenstapels 2 im Bereich des ersten Bogentrenners 7, während mit der zweiten Abtasteinrichtung 29 die Oberfläche des Bogenstapels 2 im Bereich des zweiten Bogentrenners 8 erfasst wird.
Der erste Bogentrenner 7 ist mittels erster Hubelemente 17 an einer ersten Längsführung 19 und der zweite Bogentrenner 8 mit Hilfe von zweiten Hubelementen 18 an einer zweiten Längsführung 20 angeordnet. Auf den Längsführungen 19; 20 sind die Hubelemente 17; 18 und damit die Bogentrenner 7; 8 in oder entgegen der Transportrichtung 14 synchron, d. h. jeweils gleichzeitig um gleiche Wegabschnitte verbringbar vorgesehen. Dazu sind z. B. die Längsführungen 19; 20 als Spindeln ausgebildet, in die die Hubelemente 17; 18 eingreifen. Die Längsführungen 19; 20 sind in Lagern 21 aufgenommen, die fest mit einer hinteren Traverse 22 verbunden sind. An einer vorderen Traverse 23 sind ein erster Stellmotor 24 und ein zweiter Stellmotor 25 angeordnet, wobei der erste Stellmotor 24 mit der ersten Längsführung 19 und der zweite Stellmotor 25 mit der zweiten Längsführung 20 verbunden ist.

Im Ausführungsbeispiel wurden die Längsführungen 19; 20 als Spindeln ausgebildet und die diesen zugeordneten Stellmotore 24; 25 als eine Drehbewegung realisierende Antriebselemente ausgeführt. Es ist natürlich auch möglich, die Stellbewegungen der Bogentrenner 7; 8 sowohl in als auch entgegen der Transportrichtung 14 mit Hilfe von an den Bogentrennern 7; 8 angreifenden Linearantrieben zu realisieren.
Der erste Antrieb 15 und der zweite Antrieb 16 sind mit einer Steuer- und Regeleinrichtung 30 verbunden, die mittels eines Drehwinkelgebers 31 mit der dem Bogenanleger 1 nachgeordneten Verarbeitungsmaschine verknüpft ist. Die erste Abtasteinrichtung 28 ist über die Steuer- und Regeleinrichtung 30 mit den ersten Hubelementen 17 und die zweite Abtasteinrichtung 29 über die Steuer- und Regeleinrichtung 30 mit den zweiten Hubelementen 18 verbunden. Mit der Steuer- und Regeleinrichtung 30 steht eine Eingabeeinrichtung 32 in Verbindung, durch die die Hubelemente 17; 18 manuell beeinflusst werden können.
Außerdem ist es möglich, mit Hilfe der Eingabeeinrichtung 32 bearbeitungstechnische Kenngrößen einzugeben, die in der Steuer- und Regeleinrichtung 30 zur Realisierung eines automatisierten Betriebs des Bogenanlegers 1 abrufbar gespeichert werden können.
Der erste Antrieb 15 und der zweite Antrieb 16 werden über die Steuer- und Regeleinrichtung 30 unter Einbeziehung der von dem Drehwinkelgeber 31 generierten Signale angesteuert, so dass diese synchron zueinander und im Arbeitstakt der nachgeordneten Verarbeitungsmaschine umlaufen. Zur Realisierung eines synchronen Betriebes der Antriebe 15; 16 ist es z. B. möglich, diese nach dem Master-Slave-Prinzip anzutreiben, wobei einer der Antriebe 15; 16 als Master und der andere als Slave wirkt. Durch die Antriebe 15,16 werden die Bogentrenner 7,8 und so die die Bewegung der Trennsaugerträger 12 sowie die die Bewegung der Transportsaugerträger 13.1, 13.2 steuernden Kurvenkoppelgetriebe im Gleichlauf angetrieben. Damit setzen die dem ersten Bogentrenner 7 zugeordneten Trennsauger 9 sowie die dem zweiten Bogentrenner 8 zugeordneten Trennsauger 9 gleichzeitig in ihrer unteren Rastposition auf den Bogenstapel 2 auf, erfassen den jeweils obersten Bogen 3 und heben diesen vom Bogenstapel 2 ab, indem sie in ihre oberste Rastposition gesteuert werden. Der Trennvorgang des durch Trennsauger 9 erfassten Bogens 3 vom Bogenstapel 2 wird in bekannter Weise von nicht dargestellten Bläsern unterstützt. Der vereinzelte und von den Trennsaugern 9 in seiner oberen Rastposition gehaltene Bogen 3 wird an die Transportsauger 10 übergeben und von diesen in Transportrichtung 14 gefördert. Durch das Master-Slave-Antriebsprinzip der Antriebe 15,16 werden diese synchron angetrieben und damit der von den Transportsaugern 10 erfasste Bogen 3 in der Lage gefördert, in der dieser von den Trennsaugern 9 übernommen wurde. D.h., die Vorderkante des von den Transportsaugern 10 geführten Bogens 3 verläuft während des Transports ständig parallel zu der Lage, in der der Bogen 3 von den Trennsaugern 9 vereinzelt wurde.
Da die Lage der Vorderkante eines von den Trennsaugern 9 vereinzelten Bogens 3 nicht unbedingt mit der Lage einer durch Vordermarken in einer Position an einem dem Bändertisch 6 nachgeordneten Anlegtisch gebildeten Anleglinie übereinstimmt, wird die Vorderkante des von dem Bändertisch 6 transportierten Bogens 3 erfasst. Dazu ist dem Bändertisch 6 oder dem Anlegtisch eine Vorderkantenabtastung 33 zugeordnet. Von der Vorderkantenabtastung 33 wird die Vorderkante der Bogen 3 erfasst und ein die Lage der Vorderkante charakterisierender Ist-Wert der Steuer- und Regeleinrichtung 30 zugeführt. In der Steuer- und Regeleinrichtung 30 wird der Ist-Wert mit einem abgelegten Soll-Wert verglichen. Bei Abweichungen des Ist-Wertes vom Soll-Wert wird ein Steuersignal generiert und dem als Slave nachgeführten Antrieb 15, 16 zugeführt. Im Ausführungsbeispiel Fig. 3 wurde der erste Antrieb 15 als Master ausgebildet, dem der zweite Antrieb 16 als Slave nachgeführt wird.
Damit wird dem zweiten Antrieb 16 das Steuersignal zugeführt und dieser während des Transportes des Bogens 3 durch die Transportsauger 10 in Transportrichtung 14 beschleunigt oder verzögert. Entsprechend wird der gemeinsame Transportsaugerträger 13 in dem Maß schräg gestellt, dass die Vorderkante des transportierten Bogens 3 parallel zur Anleglinie verläuft, wenn der Bogen 3 von den Transportsaugern an den nachgeordneten Bändertisch übergeben wird. Nach der Übergabe des gedrehten Bogens 3 wird der Transportsaugerträger 13 entgegen der Transportrichtung 14 zur Übernahme des nachfolgenden von den Trennsaugern 9 vereinzelten Bogens 3 zurückgeführt. Dabei wird der als Slave arbeitende zweite Antrieb 16 abweichend vom als Master arbeitenden ersten Antrieb 15 verzögert oder beschleunigt, um die ursprüngliche Lage des Transportsaugerträgers 13 zu realisieren. Wurde also der zweite Antrieb 16 während des Transports des Bogens 3 beschleunigt, wird, um die ursprüngliche Lage des Transportsaugerträgers 13 bei der Übernahme des nachfolgenden Bogens 3 zu realisieren, dieser bei der Bewegung entgegen der Transportrichtung 14 verzögert.

### Aufstellung der verwendeten Bezugszeichen

- 1: Bogenanleger
- 2: Bogenstapel
- 3: Bogen
- 4: Hubmittel
- 5: Gestell
- 6: Bändertisch
- 7: erster Bogentrenner
- 8: zweiter Bogentrenner
- 9: Trennsauger
- 10: Transportsauger
- 11: Stapelplatte
- 12: Trennsaugerträger
- 13: gemeinsamer Transportsaugerträger
- 13.1: erster Transportsaugerträger
- 13.2: zweiter Transportsaugerträger
- 14: Transportrichtung
- 15: erster Antrieb
- 16: zweiter Antrieb
- 17: erstes Hubelement
- 18: zweites Hubelement
- 19: erste Längsführung
- 20: zweite Längsführung
- 21: Lager
- 22: hintere Traverse
- 23: vordere Traverse
- 24: erster Stellmotor
- 25: zweiter Stellmotor
- 26: Drehgelenk
- 27: Drehschubgelenk
- 28: erste Abtasteinrichtung
- 29: zweite Abtasteinrichtung
- 30: Steuer- und Regeleinrichtung
- 31: Drehwinkelgeber
- 32: Eingabeeinrichtung
- 33: Vorderkantenabtastung

## Patentansprüche

1. Bogenanleger zum Vereinzeln von Bogen mit einem ersten und einem zweiten Bogentrenner, die jeweils einen Trennsauger aufnehmenden Trennsaugerträger und einen Transportsauger aufnehmenden Transportsaugerträger sowie eine zugeordnete Bogentrennerhöhenverstellung aufweisen, **dadurch gekennzeichnet,**
**dass** dem ersten Bogentrenner (7) ein erster Antrieb (15) und dem zweiten Bogentrenner (8) ein zweiter Antrieb (16) zugeordnet ist und die Antriebe (15,16) durch eine Steuer- und Regeleinrichtung (30) im Arbeitstakt der nachgeordneten Verarbeitungsmaschine antreibbar sind, wobei der Steuer- und Regeleinrichtung (30) eine die Vorderkante der zur Verarbeitungsmaschine geförderten Bogens (3) erfassende Vorderkantenabtastung (33) zugeordnet ist und bei Abweichungen der Ist-Lage von einer vorgegebenen Soll-Lage durch die Steuer- und Regeleinrichtung (30) ein einem der beiden Antriebe (15,16) während des Transports eines durch die an den Transportsaugerträgern (13.1; 13.2) angeordneten Transportsauger (10) gehaltenen Bogens (3) in einer Transportrichtung (14) vor- oder nacheilend treibendes Steuersignal zuführbar ist.

2. Bogenanleger nach Anspruch 1, **dadurch gekennzeichnet, dass** der während des Transports des Bogens (3) in Transportrichtung (14) voreilend getriebene Antrieb (15,16) während der Bewegung der Transportsauger (10) entgegen der Transportrichtung (14) nacheilend treibbar ist.

3. Bogenanleger nach Anspruch 1, **dadurch gekennzeichnet, dass** der während des Transports des Bogens (3) in Transportrichtung (14) nacheilend getriebene Antrieb (15, 16) während der Bewegung der Transportsauger (10) entgegen der Transportrichtung (14) voreilend treibbar ist.

4. Bogenanleger nach Anspruch 1, **dadurch gekennzeichnet, dass** die Antriebe (15,16) nach dem Master-Slave-Prinzip steuerbar sind.

5. Bogenanleger nach Anspruch 1 und 4, **dadurch gekennzeichnet, dass** der als Slave gesteuerte Antrieb (15, 16) vor- oder nacheilend treibbar ist.

6. Bogenanleger nach Anspruch 1, **dadurch gekennzeichnet, dass** der dem ersten Bogentrenner (7) zugeordnete erste Transportsaugerträger (13.1) und der dem zweiten Bogentrenner (8) zugeordnete zweite Transportsaugerträger (13.2) als ein gemeinsamer Transportsaugerträger (13) ausgebildet sind.

7. Bogenanleger nach Anspruch 1 und 6, **dadurch gekennzeichnet, dass** der gemeinsame Transportsaugerträger (13) mittels eines Drehgelenks (26) und eines Drehschubgelenks (27) den Bogentrennern (7,8) zugeordnet ist.

## Claims

1. Sheet feeder for separating sheets, comprising a first and a second sheet separator, which separators each comprise a separating sucker carrier receiving separating suckers and a transport sucker carrier receiving transport suckers as well as an associated sheet separator height adjustment means, **characterised in that** a first drive (15) is associated with the first sheet separator (7) and a second drive (16) is associated with the second sheet separator (8) and the drives (15, 16) are drivable by a controlling and regulating device (13) in the working cycle of the downstream processing machine, wherein a front edge scanner (33), which detects the front edge of the sheet (3) conveyed to the processing machine, is associated with the controlling and regulating device (30) and in the case of departures of the actual position from a predetermined target position a control signal driving in the sense of accelerating or retarding can be supplied by the controlling and regulating device (30) to one of the two drives (15, 16) during transport of a sheet (3), which is held by the transport suckers (10) arranged at the transport sucker carriers (13.1; 13.2), in a transport direction (14).

2. Sheet feeder according to claim 1, **characterised in that** the drive (15, 16) driven in the sense of accelerating during the transport of the sheet (3) in transport direction (14) is drivable in the sense of retarding during movement of the transport suckers (10) against the transport direction (14).

3. Sheet feeder according to claim 1, **characterised in that** the drive (15, 16) driven in the sense of retarding during the transport of the sheet (3) in transport direction (14) is drivable in the sense of accelerating during movement of the transport suckers (10) against the transport direction (14).

4. Sheet feeder according to claim 1, **characterised in that** the drives (15, 16) are controllable in accordance with the master/slave principle.

5. Sheet feeder according to claim 1 and 4, **characterised in that** the drive (15, 16) controlled as slave is drivable in the sense of accelerating or retarding.

6. Sheet feeder according to claim 1, **characterised in that** the first transport sucker carrier (13.1) associated with the first sheet separator (7) and the second transport sucker carrier (13.2) associated with the second sheet separator (8) are constructed as a common transport sucker carrier (13).

7. Sheet feeder according to claim 1 and 6, **characterised in that** the common transport sucker carrier (13) is associated with the sheet separators (7, 8) by means of a rotary joint (26) and a turning-and-sliding joint (27).

## Revendications

1. Margeur pour séparer les feuilles avec un premier et un second dispositif séparateur de feuilles ayant chacun un support de ventouse de séparation recevant une ventouse de séparation et un support de ventouse de transport recevant une ventouse de transport ainsi qu'un moyen de réglage de hauteur de séparation de feuilles,
margeur **caractérisé en ce que**
le premier séparateur de feuilles (7) est équipé d'un premier moyen d'entraînement (15) et le second séparateur de feuille (8) est muni d'un second moyen d'entraînement (16),
- les moyens d'entraînement (15, 16) étant commandés par une installation de commande et de régulation (30) à la cadence de la machine de traitement en aval,
- l'installation de commande et de régulation (30) ayant une détection de l'arête avant (33) détectant l'arête avant de la feuille (3) transportée vers la machine de traitement, et
* en cas d'écart entre la position réelle et la position de consigne, l'installation de commande et de régulation (30) fournit un signal de commande pour avancer ou retarder l'entraînement à l'un des deux moyens d'entraînement (15, 16) pendant le transport d'une feuille (3) tenue par les ventouses de transport (10) associées au support de transport (13.1 ; 13.2), dans la direction de transport (14).

2. Margeur selon la revendication 1,
**caractérisé en ce que**
pendant le transport de la feuille (3), le moyen d'entraînement (15, 16) est entraîné dans le sens de l'avance dans la direction de transport (14), alors que le mouvement des ventouses de transport (10) est entraîné dans le sens du retard dans le sens contraire à la direction de transport (14).

3. Margeur selon la revendication 1,
**caractérisé en ce que**
pendant le transport de la feuille (3), le moyen d'entraînement (15, 16) est entraîné dans le sens du retard dans la direction de transport (14), alors que le mouvement des ventouses de transport (10) est entraîné dans le sens de l'avance dans la direction opposée à la direction de transport (14).

4. Margeur selon la revendication 1,
**caractérisé en ce que**
les moyens d'entraînement (15, 16) sont commandés suivant le principe maître/esclave.

5. Margeur selon les revendications 1 et 4,
**caractérisé en ce que**
le moyen d'entraînement (15, 16) commandé comme esclave est entraîné dans le sens de l'avance ou dans le sens du retard.

6. Margeur selon la revendication 1,
**caractérisé en ce que**
le premier support de ventouse de transport (13.1) associé au premier séparateur de feuilles (7) et le second support de transport (13.2) associé au second séparateur de feuilles (8), sont réalisés comme un support commun de ventouse de transport (13).

7. Margeur selon les revendications 1 et 6,
**caractérisé en ce que**
le support de transport commun (13) est associé aux séparateurs de feuilles (7, 8) par une articulation de pivotement (26) et une articulation de pivotement et de translation (27).
